# EUROPÄISCHE PATENTSCHRIFT

(11) **EP 0 800 857 B1**
(45) Veröffentlichungstag und Bekanntmachung des Hinweises auf die Patenterteilung: **30.07.2003**
(21) Anmeldenummer: 96810224.4
(22) Anmeldetag: 12.04.1996
(51) Int. Cl.: B01F 5/06

(54) **Mischrohr für niedrigviskose Fluide**
Mixer tube for low viscosity fluids
Tuyau mélangeur pour fluides à faible viscosité

(43) Veröffentlichungstag der Anmeldung: 15.10.1997
(73) Patentinhaber: Sulzer Chemtech AG, 8404 Winterthur (CH)
(72) Erfinder: Fleischli, Markus, 8404 Winterthur (CH); Schneider, Gottlieb, 8472 Seuzach (CH); Wehrli, Marc Bruno, Dr., 8400 Winterthur (CH)
(74) Vertreter: Sulzer Management AG

(56) Entgegenhaltungen:
- CH-A- 669 336
- CH-A- 678 284
- FR-A- 2 311 578
- FR-A- 2 313 113
- US-A- 4 062 524

## Beschreibung

Die Erfindung betrifft ein Mischrohr für niedrigviskose Fluide, insbesondere für Fluide mit suspendiert enthaltenen Feststoffen, gemäss Oberbegriff von Anspruch 1.

Aus der CH-PS 669 336 (= P.6005) ist eine statische Mischvorrichtung bekannt, mit der Feststoffteilchen enthaltende Fluide vermischt werden können, ohne dass Verstopfungen entstehen. Diese Vorrichtung umfasst Mischelemente in einem Rohr, die jeweils aus zwei äusseren Segmenten und mindestens einem inneren Segment bestehen. Die Segmente sind an ihren einen Enden beziehungsweise Seiten mit dem Gehäuse spaltfrei verbunden, während ihre anderen Enden in einem Abstand vor der Rohrwand enden. Benachbarte Segmente kreuzen sich, wobei an jeder Kreuzungsstelle ein Zwischenraum frei bleibt. Die Mischung erfolgt im wesentlichen innerhalb der Mischelemente durch ein kreuzweises Umlenken einzelner Teilströme.

Aufgabe der Erfindung ist es, ein Mischrohr mit statischen Einbauten zu schaffen, das hinsichtlich der bekannten statischen Mischvorrichtung kostengünstiger herstellbar ist. Diese Aufgabe wird durch das in Anspruch 1 definierte Mischrohr gelöst, bei dem die Mischung aufgrund der im Anspruch genannten Engpässe und der an die Engpässe anschliessenden Mischstrecken erfolgt. Eine derartige Mischvorrichtung ist auch für niedrigviskose Flüssigkeiten verwendbar, die keine Feststoffe enthalten.

Das erfindungsgemässe Mischrohr für niedrigviskose Fluide enthält plattenförmige Elemente, die an einer oder an einzelnen Stellen des Rohrs dessen Querschnitt teilweise abdecken. Die durch die Elemente freigelassenen Engpässe umfassen jeweils mindestens einen spaltförmigen Bereich, mit einer Längserstreckung dieses Spalts, die von Rohrwand zu Rohrwand durch die Rohrachse oder von der Rohrwand durch die Rohrachse zu einem zweiten Teilbereich verläuft. Der Spalt schliesst mit der Rohrachse einen Winkel im Bereich zwischen rund 20 und 60°, vorzugsweise zwischen 35 und 45°, ein. Nach dem Engpass ist in Strömungsrichtung eine Mischstrecke vorgesehen, die eine Länge im Bereich von 1 bis 10 Rohrdurchmessern aufweist.

Der Engpass oder die Engpässe der erfindungsgemässen Mischvorrichtung sind derart geformt und angeordnet, dass in dem strömenden Fluid beim Durchtritt durch einen Engpass sich zwei gegenläufige Wirbel ausbilden. Während des Durchströmens der Mischstrecke ergibt sich in den Wirbeln eine teilweise Durchmischung. Verglichen mit der bekannten Mischeinrichtung sind weniger Mischelemente und pro Mischelement jeweils nur zwei Segmente nötig, um eine weitgehend gleich gute Mischwirkung zu erzielen. Allerdings wird ein längeres Rohr benötigt. Ferner verursacht die erfindungsgemässe Mischvorrichtung einen niedrigeren Druckverlust.

Die abhängigen Ansprüche 2 bis 11 betreffen vorteilhafte Ausführungsformen des erfindungsgemässen Mischrohrs. Der Anspruch 12 bezieht sich auf die Verwendung des Mischrohrs.

Nachfolgend wird die Erfindung anhand der Zeichnungen erläutert. Es zeigen:
- Fig. 1: ein erstes Ausführungsbeispiel der Einbaute eines erfindungsgemässen Mischrohrs mit einem kreisförmigen Rohrquerschnitt,
- Fig. 2: zwei benachbarte Einbauten des Typs gemäss Fig.1,
- Fig. 3: mehrere, aus einem Blechstreifen herausgeschnittene Einbauten,
- Fig. 4: ein zweites Ausführungsbeispiel,
- Fig. 5: ein Segment zu der Einbaute der Fig.4,
- Fig. 6: ein drittes Ausführungsbeispiel, nämlich ein Rohr mit rechteckigem Querschnitt,
- Fig. 7: eine Variante zu dem Beispiel der Fig.6 und
- Fig. 8: ein fünftes Ausführungsbeispiel.

Die Figuren 1 un 2 stellen ein erfindungsgemässes Mischrohr 1 für niedrigviskose Fluide dar. Die Rohrwand 10 ist nur strichpunktiert angedeutet. Das kreisförmige Rohr hat einen Durchmesser D. Das Mischrohr 1 enthält plattenförmige Elemente 2 als Einbauten, die an einzelnen Stellen des Rohrs 1 dessen Querschnitt teilweise abdecken und so Engpässe 3 herstellen. Die Elemente 2 sind in elliptischen Flächen mit den Hauptachsen d und e angeordnet.

Der in den Elementen 2 freigelassene Engpass 3 umfasst zwei Teilbereiche 31 und 32: einen breiten Spalt 31, der sich von der Rohrwand 10 durch die Rohrachse c zu dem zweiten Teilbereich 32 längs der Achse e erstreckt, und eine an die Rohrwand 10 angrenzende Durchflussöffnung 32 von einer länglichen, hier halbmondähnlichen Form, die quer zu dem ersten Teilbereich 31 angeordnet ist. Die Form des zweiten Teilbereichs 32 kann auch beispielsweise linsenförmig sein.

Die Achse e (oder der Spalt 31) schliesst mit der Rohrachse c einen Winkel ϕ ein, der im Bereich zwischen rund 20 und 60°, vorzugsweise zwischen 35 und 45°, liegt. Der zweite Teilbereich 32 ist stromabwärts nach dem Spalt 31 angeordnet. Nach dem Engpass 3 folgt eine Mischstrecke 4.

In der Normalprojektion auf einen Rohrquerschnitt beträgt die offene Fläche des Engpasses 3 rund 50 - 70% der Rohrquerschnittsfläche, wobei dem Spalt rund 60 - 70% der offenen Fläche zugeordnet ist. Bei diesen Verhältnissen ist der Materialbedarf gering und die Strömung des zu mischenden Fluids erleidet lediglich kleine Druckverluste.

Die plattenförmigen Elemente 2 eines Engpasses 3 bilden eine Anordnung mit zwei Segmenten 21 und 22. Die Ränder dieser Segmente umfassen im wesentlichen jeweils folgende Teilstücke: ein Randstück a mit der Form eines elliptischen Bogens, das an die Rohrwand 10 angrenzt; ein gerades Randstück s, das eine Grenze zum Spalt 31 bildet; und ein Randstück b, das an den zweiten Teilbereich 32 des Engpasses 3 angrenzt. Zwischen der Rohrwand 10 und dem bogenförmigen Rand a kann sich eine kleine Lücke befinden, die an einzelnen Stellen durch Verbindungsmittel, beispielsweise Schweissmaterial, überbrückt sind. Der elliptische Rand kann beispielsweise durch gerade Stücke angenähert sein. Anstelle des geraden Randstücks s kann auch ein gekrümmtes vorliegen.

Relativ gute Mischwirkungen erhält man auch, wenn die Segmente 21 und 22 stark verkürzt sind und die offene Fläche des Engpasses 75% beträgt. Für solche Segmente 21, 22 ist die Mischwirkung weniger gut; dafür ist der Druckverlust geringer. Dies gilt generell: grössere offene Fläche bedeutet einen geringen Druckverlust und umgekehrt.

In der Ausführungsform der Figuren 1 und 2 sind die beiden Segmente 21 und 22 durch einen schmalen Steg 23 miteinander verbunden, der auf der Grenze zwischen den zwei Teilbereichen 31 und 32 des Engpasses 3 liegt. Mit diesem Steg 23 ergibt sich eine hinsichtlich der Konstruktion günstige Stabilisierung, die es erlaubt, für die plattenförmigen Elemente 2 eine kleinere Plattendicke zu wählen, als wenn der Steg 23 nicht vorhanden wäre.

Das strömende Fluid ist in Fig.1 durch Pfeile 5, 5' angedeutet. Der Engpass 3 induziert in der Strömung zwei gegenläufige Wirbel, die in der Projektion auf eine Querschnittsfläche mit Pfeilen 6, 6' angedeutet sind.

Der Spalt 31 ist im wesentlichen trapezförmig (Eckpunkte A, B, B' und A'); er erweitert sich gegen den zweiten Teilbereich 32 des Engpasses 3 hin. Mit dieser Spaltform entsteht ein optimales Wirbelpaar 6, 6'. Damit sich zwei gleich starke Wirbel ergeben, ist der Engpass 3 spiegelsymmetrisch ausgebildet; die Symmetrieebene liegt auf der Rohrachse c.

Die einem Engpass 3 zugeordneten plattenförmigen Elemente 2 sind beim Ausführungsbeispiel der Figuren 1 und 2 in einer Ebene angeordnet. Sie lassen sich zusammen mit dem Verbindungssteg 23 aus einem Stück Blech fertigen. Fig.3 zeigt, wie diese Elemente 2 materialsparend aus einem Streifen Blech ausgeschnitten werden können.

Die plattenförmigen Elemente 2 können statt eben auch gekrümmt oder geknickt sein.

Im Mischrohr 1 sind mindestens zwei Engpässe 3 vorgesehen, wobei jeweils ein zu einem ersten Engpass 3 benachbarter, stromabwärts liegender Engpass 3' ausserhalb der Mischstrecke 4 in einem Abstand m von rund 3 bis 5 Rohrdurchmessern D angeordnet ist. Der einbautenfreie Raum zwischen benachbarten Engpässen 3, 3' weist somit ein Länge von rund 2 bis 4 Rohrdurchmesser D auf. Die Spalte 31 benachbarter Engpässe 3, 3' sind quer zueinander angeordnet.

Die Figuren 4 bis 8 stellen weitere Ausführungsformen möglicher Engpässe 3 dar. In Fig.4 sind die beiden Segmente 21 und 22, die gleich geformt sind, winkelig zueinander angeordnet. Die Form des Segments 21 bzw. 22 ist in Fig.5 zu sehen. Die Segmente 21 und 22 können selbstverständlich auch durch einen Steg 23 - beispielsweise wie gestrichelt dargestellt - verbunden sein.

Die Figuren 6 und 7 zeigen Engpässe 3 für erfindungsgemässe Mischrohre 1, deren Querschnitte quadratisch oder rechteckig sind. Fig.6 zeigt zusätzlich, dass ein Steg 23 an einer anderen Stelle als an der Grenze zwischen den beiden Teilbereichen des Engpasses 3 angeordnet sein kann. Der Steg 23 kann beispielsweise ein Stab mit kreisförmigem Querschnitt sein.

Das fünfte Ausführungsbeispiel gemäss Fig. 8 zeigt einen Engpass 3, der nur aus einem spaltförmigen Bereich 31 besteht. Der Bereich 31 kann trapezförmig sein (mit zwei gekrümmten Seiten AA', BB') und sich dabei in oder gegen die Strömungsrichtung erweitern.

Das erfindungsgemässe Mischrohr 1 kann das Mischen eines Fluids mit suspendiert enthaltenen Feststoffen verwendet werden. Besonders wenn die Feststoffe faserförmig sind, ist diese Verwendung vorteilhaft.

## Patentansprüche

1. Mischrohr (1) für niedrigviskose Fluide, insbesondere für Fluide mit suspendiert enthaltenen Feststoffen, das Mischrohr mindestens ein Mischelement (2) enthält, welches aus zwei plattenförmigen Segmenten (21, 22) besteht, die gegebenenfalls durch mindestens einen schmalen Steg (23) verbunden sind, wobei durch die Segmente (21, 22) im Rohr (1) ein Engpaß (3) gebildet wird, der einen Spalt (31) zwischen den Segmenten umfaßt, mit einer Längserstreckung dieses Spalts (31), die von Rohrwand (10) zu Rohrwand durch die Rohrachse (c) oder von der Rohrwand durch die Rohrachse (c) zu einem zweiten, stromabwärts angeordneten Teilbereich (32) des Engpasses (3) verläuft, und der Spalt (31) mit der Rohrachse einen Winkel (ϕ) im Bereich zwischen 20° und 60° einschließt, wobei nach jedem Mischelement in Strömungsrichtung eine einbautenfreie Mischstrecke (4) angeordnet ist, die eine Länge im Bereich von 1 bis 10 Rohrdurchmessern (D) aufweist und in welcher ein durchströmendes Fluid zwei gegenläufige Wirbel ausbildet.

2. Mischrohr nach Anspruch 1, **dadurch gekennzeichnet, dass** der Engpass (3) zwei Teilbereiche umfasst, nämlich den Spalt (31), der durch die. Rohrachse (c) zu dem zweiten Teilbereich (32) verläuft, und den zweiten Teilbereich, der eine an die Rohrwand (10) angrenzende Durchflussöffnung von einer länglichen, beispielsweise halbmondähnlichen oder linsenartigen Form bildet, wobei diese Durchflussöffnung quer zu dem ersten Teilbereich angeordnet ist.

3. Mischrohr nach Anspruch 2, **dadurch gekennzeichnet, dass** die Ränder dieser Segmente im wesentlichen jeweils folgende Teilstücke umfassen: ein Randstück (a), insbesondere in Form eines elliptischen Bogens, das dicht oder mit einem kleinen Abstand an die Rohrwand (10) angrenzt, ein Randstück (s), das eine Grenze zu dem Spalt (31) bildet, und ein Randstück (b), das an den zweiten Teilbereich (32) des Engpasses angrenzt.

4. Mischrohr nach Anspruch 3, **dadurch gekennzeichnet, dass** der oder ein Steg auf der Grenze zwischen den zwei Teilbereichen (31, 32) des Enpasses (3) liegt.

5. Mischrohr nach einem der Ansprüche 1 bis 4, **dadurch gekennzeichnet, dass** der Spalt (31) im wesentlichen trapezförmig ist und sich in Strömungsrichtung erweitert.

6. Mischrohr nach einem der Ansprüche 1 bis 5, **dadurch gekennzeichnet, dass** der Engpass (3) spiegelsymmetrisch ausgebildet ist, wobei die Symmetrieebene auf der Rohrachse (c) liegt.

7. Mischrohr nach einem der Ansprüche 1 bis 6, **dadurch gekennzeichnet, dass** die dem Engpass (3) zugeordneten plattenförmigen Segmente (21, 22) in einer Ebene angeordnet sind.

8. Mischrohr nach den Ansprüchen 7 und 4, **dadurch gekennzeichnet, dass** die in einer Ebene angeordneten plattenförmigen Segmente (21, 22) zusammen mit dem Verbindungssteg (23) aus einem Stück Blech gefertigt sind.

9. Mischrohr nach einem der Ansprüche 1 bis 8, **dadurch gekennzeichnet, dass** mindestens zwei Mischelemente (2) vorgesehen sind, wobei jeweils der benachbarte stromabwärts liegende Engpass (3') ausserhalb der Mischstrecke (4) in einem Abstand (m) von rund 3 bis 5 Rohrdurchmessern (D) angeordnet ist oder der einbautenfreie Raum zwischen benachbarten Engpässen ein Länge von rund 2 bis 4 Rohrdurchmesser aufweist.

10. Mischrohr nach Anspruch 9, **dadurch gekennzeichnet, dass** die Spalte (31) benachbarter Mischelemente (2) quer zueinander angeordnet sind.

11. Mischrohr nach einem der Ansprüche 1 bis 10, **dadurch gekennzeichnet, dass** in der Normalprojektion auf einen Rohrquerschnitt die offene Fläche des Engpasses (3) rund 50 - 75% der Rohrquerschnittsfläche beträgt.

12. Verwendung eines Mischrohrs (1) gemäss einem der Ansprüche 1 bis 11 für das Mischen eines Fluids mit suspendiert enthaltenen Feststoffen, wobei insbesondere die Feststoffe faserförmig sind.

## Claims

1. Mixer tube (1) for low viscosity fluids, in particular for fluids with solid substances held in suspension, the mixer tube containing at least one mixer element (2) which comprises two plate-like segments (21, 22), which are optionally connected by at least one narrow bridge (23), wherein a constriction (3) which includes a gap (31) between the segments is formed by the segments (21, 22) in the tube (1), with a longitudinal extent of this gap (31) which extends from tube wall (10) to tube wall through the tube axis (c) or from the tube wall through the tube axis (c) to a second downstream partial region (32)of the constriction (3), and with the gap (31) subtending an angle to the tube axis in the range between about 20 and 60° and wherein a mixing path (4) free of inbuilt elements is provided after each mixing element in the direction of flow and has a length in the range of 1 to 10 tube diameters (D), with a through-flowing fluid forming two oppositely directed eddies in the mixing element free path (4)

2. Mixer tube in accordance with claim 1 **characterised in that** the constriction (3) comprises two partial regions, namely the gap (31) which extends through the tube axis (c) to the second partial region (32), and the second partial region, which forms a through-flow opening bordering on the tube wall (10) of an elongate, for example half moon shaped or lens shaped form, with this through-flow opening being arranged transverse to the first partial region.

3. Mixer tube in accordance with claim 2 **characterised in that** the edges of these segments each substantially comprising the following parts: an edge piece (a), in particular in the form of an elliptical arch which lies close to or at a small separation from the tube wall (10), an edge piece (s) which forms a boundary to the gap (31), and an edge piece (b) which borders on the second partial region (32) of the constriction.

4. Mixer tube in accordance with claim 3 **characterised in that** the bridge or a bridge lies on the boundary between the two partial regions (31, 32) of the constriction (3).

5. Mixer tube in accordance with one of the claims 1 to 4 **characterised in that** the gap (31) is substantially trapezoidal and diverges in the direction of flow.

6. Mixer tube in accordance with one of the claims 1 to 5 **characterised in that** the constriction (3) is of mirror symmetry, with the plane of symmetry lying on the tube axis (c).

7. Mixer tube in accordance with one of the claims 1 to 6 **characterised in that** the plate-shaped segments (21, 22) associated with the constriction (3) are arranged in a plane.

8. Mixer tube in accordance with claims 7 and 4 **characterised in that** the plate-shaped segments (21, 22) arranged in a plane are produced together with the connecting bridge (23) from a single piece of sheet metal.

9. Mixer tube in accordance with one of the claims 1 to 8 **characterised in that** at least two mixing elements (2) are provided, with the respectively adjacent downstream constriction (3') being arranged outside the mixing path (4) at a spacing (m) of around 3 to 5 tube diameters (D) or with the insert-free space between the adjacent constrictions having a length of about 2 to 4 tube diameters.

10. Mixer tube in accordance with claim 9 **characterised in that** the gaps (31) of adjacent mixing elements (2) are arranged transverse to one another.

11. Mixer tube in accordance with one of the claims 1 to 10 **characterised in that**, in a normal projection onto a tube cross-section, the open area of the constriction (3) amounts to about 50 - 75% of the tube cross-sectional area of the tube.

12. Use of a mixer tube (1) in accordance with one of the claims 1 to 11 for the mixing of a fluid with solid substances held in suspension, with the solid substances being in particular fibrous.

## Revendications

1. Tuyau mélangeur (1) pour des fluides à faible viscosité, notamment pour des fluides avec des matières solides en suspension, le tube mélangeur comporte au moins un élément de mélange (2) qui est constitué de deux segments (21, 22) en forme de plaque qui sont reliés le cas échéant par au moins une baguette étroite (23), où est formé par les segments (21, 22) dans le tuyau (1) un passage resserré (3) qui comprend une fente (31) entre les segments, avec une extension longitudinale de cette fente (31) qui s'étend de paroi de tuyau (10) à paroi de tuyau à travers l'axe de tuyau (c) ou de la paroi de tuyau à travers l'axe de tuyau (c) à une seconde zone partielle (32) disposée en aval du passage resserré (3), et la fente (31) forme avec l'axe de tuyau un angle (ϕ) dans la plage entre 20° et 60°, où est disposé en aval de chaque élément de mélange dans la direction d'écoulement un chemin de mélange (4) exempt d'inserts qui a une longueur dans la plage de 1 à 10 diamètres de tuyau (D) et dans lequel un fluide en écoulement forme deux tourbillons contraires.

2. Tuyau mélangeur selon la revendication 1, **caractérisé en ce que** le passage resserré (3) comprend deux zones partielles, à savoir la fente (31) qui s'étend à travers l'axe de tuyau (c) vers la deuxième zone partielle (32) et la deuxième zone partielle qui forme une ouverture d'écoulement avoisinant la paroi de tuyau (10) d'une forme oblongue, par exemple, semblable à une demi-lune ou lenticulaire, où cette ouverture d'écoulement est disposée transversalement à la première zone partielle.

3. Tuyau mélangeur selon la revendication 2, **caractérisé en ce que** les bords de ces segments comprennent sensiblement respectivement les pièces partielles suivantes: une pièce de bord (a), notamment sous la forme d'un arc elliptique qui avoisine étroitement ou avec un petit écart la paroi de tuyau (10), une pièce de bord (s) qui forme une limite à la fente 31 et une pièce de bord (b) qui avoisine la seconde zone partielle (32) du passage resserré.

4. Tuyau mélangeur selon la revendication 3, **caractérisé en ce que** la ou une baguette se situe sur la limite entre les deux zones partielles (31, 32) du passage resserré.

5. Tuyau mélangeur selon l'une des revendications 1 à 4, **caractérisé en ce que** la fente (31) est sensiblement en forme de trapèze et s'élargit dans la direction d'écoulement.

6. Tuyau mélangeur selon l'une des revendications 1 à 5, **caractérisé en ce que** le passage resserré (3) est réalisé d'une manière spéculairement symétrique où le plan de symétrie se situe sur l'axe de tuyau (c).

7. Tuyau mélangeur selon l'une des revendications 1 à 6, **caractérisé en ce que** les segments en forme de plaque (21, 22) associés au passage resserré (3) sont disposés dans un plan.

8. Tuyau mélangeur selon les revendications 7 et 4, **caractérisé en ce que** les segments en forme de plaque disposés dans un plan sont réalisés conjointement avec la baguette de liaison (23) en une pièce de tôle.

9. Tuyau mélangeur selon l'une des revendications 1 à 8, **caractérisé en ce qu'**au moins deux éléments de mélange (2) sont prévus, où respectivement le passage resserré avoisinant (3') situé en aval est disposé à l'extérieur du chemin de mélange (4) à une distance (m) d'environ 3 à 5 diamètres de tuyau (D), où l'espace exempt d'inserts entre les passages resserrés avoisinants présente une longueur d'environ 2 à 4 diamètres de tuyau.

10. Tuyau mélangeur selon la revendication 9, **caractérisé en ce que** les fentes (31) d'éléments de mélange avoisinants (2) sont disposés transversalement l'une à l'autre.

11. Tuyau mélangeur selon l'une des revendications 1 à 10, **caractérisé en ce que** dans la projection normale sur une section transversale de tuyau, la face ouverte du passage resserré (3) représente 50 - 75% de la face en section transversale du tuyau.

12. Utilisation d'un tuyau mélangeur (1) selon l'une des revendications 1 à 11 pour le mélange d'un fluide avec des matières solides en suspension, où notamment les matières solides sont fibreuses.
